# EUROPÄISCHE PATENTSCHRIFT

(11) **EP 0 046 820 B1**
(45) Veröffentlichungstag und Bekanntmachung des Hinweises auf die Patenterteilung: **23.11.1983**
(21) Anmeldenummer: 80105586.4
(22) Anmeldetag: 18.09.1980
(51) Int. Cl.: F22B 37/20

(54) **Gurtungssystem für einen rechteckigen Querschnitt aufweisenden Dampferzeuger**
Buckstay arrangement for a steam generator of rectangular cross-section
Bandage pour un générateur de vapeur de section transversale rectangulaire

(30) Priorität: 29.08.1980 CH 6507/80
(43) Veröffentlichungstag der Anmeldung: 10.03.1982
(73) Patentinhaber: GEBRÜDER SULZER AKTIENGESELLSCHAFT, CH-8401 Winterthur (CH)
(72) Erfinder: Brunner, Alfred, Dr., CH-8400 Winterthur (CH)
(74) Vertreter: Sparing Röhl Henseler Patentanwälte

## Beschreibung

Die Erfindung betrifft ein Gurtungssystem für einen mit vier ebenen, rechtwinklig zueinander stehenden Membranwänden versehenen Dampferzeuger, wobei das System aus mehreren, den Dampferzeuger umschliessenden und über dessen Länge verteilten Gurtungen besteht, von denen jede, Relativdehnungen gegenüber den Membranwänden zulassend, aus sich über einen Abschnitt des Dampferzeugerumfangs erstrekkenden Biegeträgern zusammengesetzt ist, die an über ihre Länge verteilten Stellen über Druckelemente mit den Membranwänden verbunden sind, und wobei mindestens einzelne der Biegeträger einen rechten Winkel bilden.

Aus Fig. 6 der DE-AS 1 959800 ist ein solches Gurtungssystem bekannt, wobei alle Gurtungen für einen Dampferzeuger unter sich gleich aufgebaut sind. Jede Gurtung besteht aus vier je einen rechten Winkel bildenden Biegeträgern mit ungleich langen Schenkeln, wobei die Schnittstellen zwischen den Biegeträgern an den Stellen angeordnet sind, in denen die Biegemomente verschwinden. Die einzelnen Biegeträger sind durch selbsthemmende mechanische Getriebe miteinander verbunden, wodurch die Membranwände von Zugkräften entlastet werden sollen.

Dieses Gurtungssystem hat, wie auch die sonst üblichen Systeme, bei denen ausschliesslich gerade Biegeträger verwendet werden, den Nachteil, dass bei etwa diagonaler Schwingungsanregung, die z.B. durch Erdbeben hervorgerufen werden kann, die Membranwände im Bereich der Schnittstellen der Biegeträger erheblichen Biegebeanspruchungen unterworfen werden.

Es ist Aufgabe der Erfindung, solche zusätzlichen Biegebeanspruchungen der Membranwände auf ein zulässiges Mass zu vermindern.

Diese Aufgabe wird erfindungsgemäss durch die Merkmale des Kennzeichens des Anspruchs 1 gelöst.

Durch die erfindungsgemäss unterschiedliche Zusammensetzung aufeinanderfolgender Gurtungen bzw. unterschiedliche Anordnung der Biegeträger in den Gurtungen werden die genannten, etwa in Diagonalrichtung des Dampferzeugers wirkenden Kräfte in Biegebelastungen umgesetzt, die sich über grosse Bereiche der Membranwände gleichmässig verteilen und dementsprechend geringer sind als bei dem bekannten Gurtungssystem. Somit können auch lokal keine unzulässigen Spannungen auftreten, und zwar ohne dass neue Konstruktionselemente oder erhebliche konstruktive Verstärkungen nötig wären.

Es ist schon bekannt, Diagonalkräfte über Dämpfungselemente auf das Kesselgerüst abzuleiten. Solche Dämpfungselemente sind nachteilig, weil sie verhältnismässig kostspielig sind, eine Verstärkung des Kesselgerüsts gegen Knikkung bedingen und überdies blockiert werden können, z.B. durch Korrosion.

Weiter ist bekannt, die Biegeträger innerhalb einer Gurtung über Relativdehnungen zulassende, jedoch biegesteife Verbindungen zu kuppeln. Eine solche Lösung führt wohl zum Erfolg, sie ist jedoch verhältnismässig kostspielig.

Als besonders vorteilhaft bietet sich die Ausführungsform der Erfindung nach Anspruch 2 an, da die Hälfte der insgesamt zur Verwendung kommenden Biegeträger gerade Biegeträger sind, die in Herstellung, Transport und Montage einfach und damit sehr kostengünstig sind.

Einige Ausführungsbeispiele der Erfindung werden in der folgenden Beschreibung anhand der Zeichnung näher erläutert. Es zeigen jeweils in schematischer Darstellung:
Fig. 1 die Ansicht eines Dampferzeugers mit einem erfindungsgemässen Gurtungssystem,
Fig. 2 die Draufsicht des Dampferzeugers nach Fig.1,
Fig. 3 einen Horizontalschnitt nach der Linie 111-111 in Fig. 1,
Fig. 4 bis 6 je eine gegenüber Fig. 2 und 3 abgewandelte Gurtung mit einen rechten Winkel bildenden Biegeträgern,
Fig. 7 einen Ausschnitt im Bereich zweier aneinanderstossender Membranwände und der Schnittstelle zweier Biegeträger,
Fig. 8 einen Schnitt nach der Linie VIII-VIII in Fig. 7,
Fig. 9 einen Ausschnitt ähnlich dem in Fig. 7, jedoch im Bereich des Scheitels eines einen rechten Winkel bildenden Biegeträgers und
Fig. 10 einen Schnitt nach der Linie X-X in Fig. 9.

Gemäss Fig. 1 bis 3 bilden vier vertikale Membranwände 1, 2,3,4 gleicher Abmessungen einen vertikalen, im Querschnitt rechteckigen Kanal 5 eines Dampferzeugers. Dieser Kanal kann an seinem unteren Ende in einen nicht gezeichneten, versteiften Boden übergehen. Das obere Ende des Kanals kann an einen Kamin anschliessen. Er ist insgesamt von dreizehn Gurtungen 6 und 7 umgeben, die zusammen ein Gurtungssystem bilden. Jede Gurtung 6 besteht gemäss Fig. 2 aus vier geraden Biegeträgern 12 und jede Gurtung 7 aus vier je einen rechten Winkel bildenden Biegeträgern 14 (Fig. 3). Zwischen den Biegeträgern 12, 14 einerseits und den benachbarten Membranwänden 1 bis 4 andererseits sind, über die Länge der Biegeträger bzw. über die Breite der Membranwände verteilt, Druckelemente 16 vorgesehen, die im Betrieb des Dampferzeugers gasseitige Druckkräfte von den Wänden auf die Biegeträger überleiten, ohne dass dabei diese Wände zu hoch auf Biegung beansprucht werden. Diese Druckkräfte können im Falle von Verpuffungserscheinungen ein Vielfaches des normalen gasseitigen Überdruckes in der Brennkammer des Dampferzeugers betragen.

Es gibt verschiedene Möglichkeiten, um die Biegeträger ihrerseits abzustützen, was weiter unten anhand der Fig. 7 bis 10 erläutert wird.

Wie Fig. 1 zeigt, ist die Zusammensetzung der aufeinanderfolgenden Gurtungen 6 und 7 unterschiedlich, indem vier gerade Biegeträger 12 der Gurtung 6 mit vier je einen rechten Winkel bildenden Biegeträgern 14 der Gurtung 7 miteinander abwechseln. Da die Membranwände 1 bis 4 einer lokalen Ausbiegung aus ihrer Ebene einen gewissen Widerstand entgegensetzen, wird durch die abwechslungsweise Anordnung gerader und rechtwinkliger Biegeträger die Dampferzeugerwandkonstruktion gegen diagonal auf sie wirkende Kräfte erheblich versteift. Durch Diagonalkräfte in den Membranwänden auftretende Spannungen werden über die Fläche der Wände verteilt, so dass keine unzulässig hohen Spannungsmaxima auftreten können.

Gemäss Fig. 4 besteht eine Gurtung aus zwei rechtwinkligen Biegeträgern 17, deren Schenkel etwa gleich lang sind wie die Breite der benachbarten Membranwände. Eine solche Gurtung kann jeweils an die Stelle der Gurtungen 7 in Fig. 1 treten. Es kann aber auch das ganze Gurtungssystem des Dampferzeugers aus Gurtungen gemäss Fig. 4 bestehen, indem die Biegeträger 17 in den aufeinanderfolgenden Gurtungsebenen jeweils um 90° versetzt angeordnet werden. Der Vorteil der Gurtung nach Fig. 4 liegt darin, dass der Scheitel der Biegeträger 17 für den Fall von Verpuffungen auf ein kleineres Biegemoment dimensioniert werden muss als im Falle von Fig. 3. Ausserdem treten bei Diagonalbelastung in halber Breite der Membranwand in der Biegelinie der Membranwand keine Wendepunkte auf. Die Biegeträger 17 sind allerdings schwerer und etwas unhandlicher. Ihre Schenkel können deshalb erst auf der Baustelle miteinander starr verbunden werden.

Die Gurtungen nach den Fig. 5 und 6 stellen einen Kompromiss zwischen denen nach den Fig. 3 und 4 dar.

Gemäss Fig. 5 sind zwei rechtwinklige Biegeträger 18 mit je einem kurzen und einem langen Schenkel in einer Gurtung vorgesehen. Sie stützen drei Membranwände 1 bis 3, während die vierte Membranwand 4 durch einen geraden Biegeträger 13 gestützt wird. Auch diese Gurtung kann abwechslungsweise mit der Gurtung 6 nach Fig. 2 eingesetzt werden. Sie kann jedoch auch ausschliesslich angewendet werden, indem in aufeinanderfolgenden Ebenen die kurzen Schenkel der beiden Biegeträger 18 abwechselnd an der Membranwand 2 und an der Membranwand 4 anliegen. Es kann aber auch zweckmässig sein, die kurzen Schenkel der beiden Biegeträger 18 in aufeinanderfolgenden Ebenen der Reihe nach an den vier Membranwänden 1 bis 4 anliegen zu lassen. Es kann dabei auf Brenner, Schaulöcher, Abstützungen der Isolation, Leitungsführung etc. Rücksicht genommen werden.

Bei der Gurtung nach Fig. 6 ist ein einziger einen rechten Winkel bildender Biegeträger 17 vorgesehen, dessen Schenkel sich jeweils über eine volle Breite der jeweils benachbarten Membranwand erstrecken, während die beiden anderen Membranwände durch gerade Biegeträger 15 gestützt sind. Auch diese Gurtung kann mit solchen nach Fig. 2 oder mit Gurtungen derselben oder anderer Art abwechseln, wobei vorzugsweise darauf zu achten ist, dass die Schnittstellen zwischen den Biegeträgern aufeinanderfolgender Gurtungen jeweils am Umfang des Dampferzeugers gegeneinander versetzt angeordnet sind.

In der Fig. 7 sind die Enden zweier Biegeträger 17 im Bereich der Kante 20 der Membranwände 1 und 2 von Fig. 4 gezeigt. Jede Membranwand besteht in diesem Falle aus einer Reihe vertikaler Rohre 22, die über Stege 23 miteinander gasdicht verbunden sind. Ausserdem ist in Höhe des Biegeträgers auf der Wandaussenseite ein an den Rohren 22 angeschweisstes Zugband 24 vorgesehen. Im Bereich der Kante 20 ist auf dem Zugband 24 eine bumerangförmige Öse 26 angeschweisst, die zwei Bohrungen aufweist. In den beiden Bohrungen steckt je ein Stift31, an dem je ein Laschenpaar 28 bzw. 30 angreift. Das andere Ende der Laschenpaare 28 und 30 ist am benachbarten Ende des Biegeträgers 17 angelenkt. Jede der beiden Bohrungen in der Öse 26 fluchtet hier mit einer der beiden Rohrreihen der Membranwand 1 bzw. 2. Es kann zweckmässig sein, diese Bohrungen in der Flucht der Zugbänder 24 anzuordnen oder nur eine einzige Bohrung vorzusehen, die dann auf einer 45°-Geraden durch die Kante 20 liegen müsste.

Die Laschenpaare 28 und 30 bilden Zugelemente, durch die die Biegeträger 17 an die Membranwände 1 und 2 gefesselt sind. Eine gleiche Verbindung, wie in Fig. 7 dargestellt, existiert auch an der diametral gegenüberliegenden Kante 20' im Bereich der Membranwände 3 und 4. In Fig. 7 ist überdies ein Druckelement 16 dargestellt. Es besteht aus einem am Biegeträger 17 angeschweissten U-Profil 33 mit Langloch 34 und einem am Zugband 24 angeschweissten Flachprofil 36 mit Langloch 37. Das Flachprofil 36 ragt zwischen die beiden Schenkel des U-Profils 33 derart, dass die beiden Langlöcher sich überlappen. In diesem Überlappungsbereich steckt ein Bolzen 38 mit Kopf am oberen Ende und gegebenenfalls einem Splint am unteren Ende. Das so gebildete Druckelement 16 kann auch gewisse Zugkräfte übernehmen. Es weist soviel Spiel auf, dass der Bolzen 38 in den Langlöchern leicht abrollen kann. Treten infolge unterschiedlicher Temperaturen Dehnungsunterschiede zwischen den Membranwänden und den anliegenden Biegeträgern 17 auf, so stellen sich die Laschen 28, 30 etwas schräg, was in Fig. 7 mit ausgezogenen und strichpunktierten Linien für die beiden Extremstellungen der Laschen 30 angedeutet ist. Da die Laschen möglichst lang ausgebildet sind, hat diese Schrägstellung keinen merklichen Einfluss auf den Abstand der Biegeträger 17 von der benachbarten Membranwand.

In Fig. 9 und 10 ist die Scheitelpartie eines rechtwinkligen Biegeträgers 17 von Fig. 4 im Bereich der Kante 21 dargestellt. Für den Biegeträger 17 sind zwei I-Profile verwendet worden, die rechtwinklig zusammengeschweisst sind. Auf der Innenseite dieses rechten Winkels sind zwei dreieckförmige Ösen 40 mit gegenseitigem Abstand parallel zur Ebene des Biegeträgers 17 angeschweisst. Sie weisen eine gemeinsame Bohrung 43 auf. Zwischen die beiden Ösen 40 eingreifend, ist auf dem Zugband 24 im Bereich der Kante 21 eine bumerangförmige Öse 42 mit einer Bohrung 48 angeschweisst. Ein Bolzen 44 steckt in den fluchtenden Bohrungen 43 und 48, der durch einen Kopf 45 am Durchfallen gehindert wird. Er kann mit einem nicht gezeichneten Splint gesichert sein, wofür die Bohrung 46 (Fig. 10) vorgesehen ist. In gleicher Weise ist die Verbindung der Scheitelpartie des anderen Biegeträgers 17 im Bereich der Kante 21_{'} (Fig. 4) ausgebildet.

Auch gemäss Fig. 9 ist ein Druckelement 16 vorgesehen, das etwa in seiner Mittelstellung gezeichnet ist, weil im Bereich des Biegeträgerscheitels die Relativverschiebungen zwischen der Membranwand 3 und dem anliegenden Biegeträger 17 sehr klein sind.

Es gibt neben den gezeichneten Ausführungsbeispielen eine ganze Reihe von weiteren Abwandlungsmöglichkeiten. So könnte der Querschnitt des von den Membranwänden umschlossenen Raumes 5 statt quadratisch eine davon abweichende rechteckige Form aufweisen. Als Druckelemente 16 könnten auch Pendelstützen vorgesehen sein. Ferner könnte das Zugband 24 direkt auf den Biegeträgern aufliegen.

## Patentansprüche

1. Gurtungssystem für einen mit vier ebenen, rechtwinklig zueinander stehenden Membranwänden (1, 2, 3, 4) versehenen Dampferzeuger, wobei das System aus mehreren, den Dampferzeuger umschliessenden und über dessen Länge verteilten Gurtungen (6, 7) besteht, von denen jede, Relativdehnungen gegenüber den Membranwänden zulassend, aus sich über einen Abschnitt des Dampferzeugerumfangs erstreckenden Biegeträgern (12, 14) zusammengesetzt ist, die an über ihre Länge verteilten Stellen über Druckelemente (16) mit den Membranwänden verbunden sind, und wobei mindestens einzelne der Biegeträger einen rechten Winkel bilden, dadurch gekennzeichnet, dass die Zusammensetzung einer Gurtung (6, 7) zur Zusammensetzung der benachbarten Gurtung und/oder die Anordnung der Biegeträger (12, 14) in einer Gurtung zur Anordnung in der benachbarten Gurtung unterschiedlich ist.

2. Gurtungssystem nach Anspruch 1, dadurch gekennzeichnet, dass aufeinanderfolgende Gurtungen abwechselnd sich aus vier geraden (12) und vier einen rechten Winkel bildenden Biegeträgern (14) zusammensetzen.

3. Gurtungssystem nach Anspruch 1, dadurch gekennzeichnet, dass mindestens eine Gurtung mit mindestens einem einen rechten Winkel bildenden Biegeträger (17) vorgesehen ist, dessen Schenkel etwa die Länge der ganzen Breite der benachbarten Membranwand aufweisen.

4. Gurtungssystem nach Anspruch 3, dadurch gekennzeichnet, dass bei Verwendung nur eines einen rechten Winkel bildenden Biegeträgers (18) in der Gurtung den beiden übrigen Seiten des Dampferzeugers je ein gerader Biegeträger (13) zugeordnet ist.

5. Gurtungssystem nach Anspruch 1, dadurch gekennzeichnet, dass mindestens eine Gurtung vorgesehen ist, die einen geraden Biegeträger (13) und zwei je einen rechten Winkel bildende Biegeträger (18) mit ungleich langen Schenkeln aufweist, wobei die beiden kürzeren Schenkel einer Seite des Dampferzeugerumfanges zugeordnet sind.

6. Gurtungssystem nach einem der Ansprüche 1 bis 5, dadurch gekennzeichnet, dass die Biegeträger jeweils im Bereich zweier aneinanderstossender Membranwände über Zugelemente (24) mit den Membranwänden verbunden sind.

7. Gurtungssystem nach einem derAnsprüche 1 bis 6, dadurch gekennzeichnet, dass die Druckelemente (16) zusätzlich zur Übertragung von Zugkräften zwischen den Biegeträgern und den Membranwänden ausgebildet sind.

## Claims

1. A bracing system for a steam producer having four plane diaphragm walls (1-4) disposed perpendicularly to one another, the system comprising a number of bracing elements (6, 7) which extend around the steam producer and are distributed along its length, each such element permitting expansion relatively to the diaphragm walls and being composed of flexible bearers (12, 14) which extend over a portion of the steam producer periphery and are connected at places along the length to the diaphragm walls by way of pressure elements (16), at least some of the flexible bearers forming a right-angle, characterised in that the composition of any bracing element (6, 7) differs from the composition of the adjacent bracing element and/or the arrangement of the flexible bearers (12, 14) in any one bracing element differs from the arrangement in the adjacent bracing element.

2. A bracing system according to claim 1, characterised in that consecutive bracing elements comprise alternately four straight flexible bearers (12) and four flexible bearers (14) which form a right-angle.

3. A bracing system according to claim 1, characterised in that at least one bracing element has at least one right-angled flexible bearer (17) whose arms are substantially the same length as the total width of the adjacent diaphragm wall.

4. A bracing system according to claim 3, characterised in that when only a single right-angled flexible bearer (18) is used in the bracing element, one straight flexible bearer (13) is associated with each of the other two sides of the steam producer.

5. A bracing system according to claim 1 characterized in that at least one bracing is provided which has a straight flexible bearer (13) and two flexible bearers (18) each forming a right-angle and having legs of different length, both shorter legs being allocated to one side of the steam producer periphery.

6. A bracing according to claims 1 to 5, characterized in that the flexible bearers are respectively connected via tension elements (24) to the diaphragm walls in the area of two adjacent diaphragm walls.

7. Bracing system according to one of claims 1 to 6, characterized in that the tension elements (16) are adjusted to transmit additionally tension forces between the flexible bearers and the diaphragm walls.

## Revendications

1. Système de membrure destiné à un générateur de vapeur muni de quatre parois de membrane (1, 2, 3, 4) plates, disposées orthogonalement l'une par rapport à l'autre, le système étant alors constitué par plusieurs membrures (6, 7) entourant le générateur de vapeur et réparties sur la longueur de celui-ci, et dont chacune, qui permet des dilatations relatives vis-à-vis des parois de membrane, est composée de poutres sollicitées en flexion (12, 14) s'étendant sur une portion de la périphérie du générateur de vapeur et qui sont reliées à des emplacements répartis sur leur longueur aux parois de membrane par l'intermédiaire d'éléments de pression (16), au moins certaines des poutres sollicitées en flexion formant alors un angle droit, système caractérisé en ce que la composition d'une membrure (6, 7) pour composer la membrure voisine et/ou la disposition des poutres sollicitées en flexion (12, 14) dans une membrure pour la disposition dans la membrure voisine sont différentes.

2. Système de membrure selon la revendication 1, caractérisé en ce que des membrures consécutives sont composées alternativement de quatre poutres sollicitées en flexion (12) rectilignes et de quatre poutres sollicitées en flexion (14) formant un angle droit.

3. Système de membrure selon la revendication 1, caractérisé en ce qu'au moins une membrure est prévue avec au moins une poutre sollicitée en flexion (17) formant un angle droit et dont les branches ont à peu près une longueur correspondant à toute la largeur de la paroi voisine de membrane.

4. Système de membrure selon la revendication 3, caractérisé en ce que lorsqu'on utilise seulement une poutre sollicitée en flexion (18) formant un angle droit dans la membrure, une poutre sollicitée en flexion (13) rectiligne respective est associée aux deux côtés restants du générateur de vapeur.

5. Système de membrure selon la revendication 1, caractérisé en ce qu'on prévoit au moins une membrure qui présente une poutre sollicitée en flexion (13) rectiligne et deux poutres sollicitées en flexion (18) respectives formant un angle droit avec des branches d'une longueur inégale, les deux branches plus courtes étant alors associées à un côté de la périphérie du générateur de vapeur.

6. Système de membrure selon l'une des revendications 1 à 5, caractérisé en ce que les poutres sollicitées en flexion sont reliées respectivement au voisinage de deux parois de membrane qui se touchent avec les parois de membrane par des éléments de traction (24).

7. Système de membrure selon l'une des revendications 1 à 6, caractérisé en ce que les éléments de pression (16) sont conformés addition- nellement pour transmettre des forces de traction entre les poutres sollicitées en flexion et les parois de membrane.
